# EUROPÄISCHE PATENTSCHRIFT

(11) **EP 2 167 895 B1**
(45) Veröffentlichungstag und Bekanntmachung des Hinweises auf die Patenterteilung: **16.05.2012**
(21) Anmeldenummer: 08716457.0
(22) Anmeldetag: 12.03.2008
(51) Int. Cl.: F28D 1/053, F28F 9/02

(54) **WÄRMETAUSCHER**
HEAT EXCHANGER
ÉCHANGEUR DE CHALEUR

(30) Priorität: 15.06.2007 DE 102007027706
(43) Veröffentlichungstag der Anmeldung: 31.03.2010
(73) Patentinhaber: Modine Manufacturing Company, Racine, Wisconsin 53403-2552 (US)
(72) Erfinder: ROLL, Helmut, 72574 Bad Urach (DE)
(74) Vertreter: Wolter, Klaus-Dietrich
(86) Internationale Anmeldenummer: PCT/EP2008/001951
(87) Internationale Veröffentlichungsnummer: WO 2008/151680

(56) Entgegenhaltungen:
- EP-A- 0 714 008
- DE-A1- 19 819 247
- FR-A- 2 800 451
- FR-A- 2 808 321
- GB-A- 2 326 708
- JP-A- 7 280 488
- JP-A- 2003 156 296
- US-A- 5 842 515
- US-A1- 2002 057 941
- US-A1- 2003 217 838

## Beschreibung

Die Erfindung betrifft einen Wärmetauscher, bestehend aus Breit - und Schmalseiten aufweisenden Flachrohren und aus Rippen, die einen Block bilden und der die weiteren im Oberbegriff des Anspruchs 1 aufgeführten Merkmale aufweist. Ferner wird ein entsprechendes Herstellungsverfahren vorgeschlagen.
Ähnliche Wärmetauscher sind beispielsweise aus der DE 198 19 247 A1 und auch aus der WO 2006 / 133748 A1 bekannt. Die in der zuerst genannten Referenz vorgesehenen Vorsprünge korrespondieren mit Öffnungen in den Rohrböden. Dadurch wird ein provisorischer Zusammenhalt der Einzelteile vor der Durchführung des Lötprozesses zur Verfügung gestellt. Der Aufwand für Löt-Hilfsvorrichtung kann deshalb reduziert werden. Ein gewisser Nachteil dieses Wärmetauschers besteht darin, dass immer noch ein deutlicher Überstand des Rohrbodens über den Rippen-Flachrohr-Block vorhanden ist, der als unnötiger Raumbedarf angesehen werden könnte. Ferner ist das Verhältnis der von den Flachrohren eingenommenen Querschnittsfläche im Vergleich zur gesamten Querschnittsfläche des Wärmetauschers bzw. dessen Rohrböden nicht optimal, sodass bezüglich einer effizienten Raumausnutzung des Wärmetausches Verbesserungen möglich sind. Darüber hinaus könnte dieser Wärmetauscher gegenüber Temperaturwechselbelastungen als nicht ausreichend gerüstet angesehen werden.
In der an zweiter Stelle genannten Referenz sind ebenfalls Vorsprünge vorgesehen worden, die jedoch in die Enden der Flachrohre gesteckt werden, und zwar jeweils im Bereich von deren Schmalseiten. Es hat sich bereits erwiesen, dass dieser Wärmetauscher erhebliche Vorteile gegenüber anderen Lösungen besitzt. Allerdings ist es wünschenswert, geeignete back - up - Lösungen zur Verfügung zu haben, beispielsweise für den Fall, dass der aus dieser Referenz bekannte Wärmetauscher bezüglich der Temperaturwechselbelastungen extremsten Anforderungen nicht gewachsen sein sollte. Gewöhnlich treten bei extremsten Belastungen Schäden, beispielsweise Brüche oder dergleichen, im Verbindungsbereich der Flachrohre mit den Rohrböden und zwar meistens an oder in der Nähe der Schmalseiten der Flachrohre auf. Der bekannte Wärmetauscher könnte als in dem erwähnten Bereich gefährdet angesehen werden, beispielsweise dann, wenn beabsichtigt wird, die Wanddicke der Flachrohre drastisch zu reduzieren.

Aus der US2003/0217838A1 ist ein Wärmetauscher bekannt, der nach innen gerichtete Durchzüge an den Rändern der Öffnungen des Rohrbodens aufweist. In bzw. an diesen Durchzügen sitzen die Enden der Flachrohre.
Der dem Oberbegriff des Anspruchs 1 entsprechende Wärmetauscher ist aus JP 07-280 488 A bekannt. Dort wurden die bereits erwähnten Vorsprünge zwischen den Flachrohren angeordnet. Die Längsränder des Sammelkastens liegen entweder außen oder innen an den Längsrändern des Rohrbodens an, wobei dort vorgesehen wird, die Tiefe des Kühlnetzes und die Tiefe des Rohrbodens/Sammelkastens identisch auszubilden.
Die Aufgabe der Erfindung besteht darin, Wärmetauscher zur Verfügung zu stellen, die herstellungsfreundlicher sind.
Die Erfindungsgemäße Lösung ergibt sich bezüglich des Wärmetauschers durch den Einsatz der Merkmale des Anspruchs 1. Das erfindungsgemäße Herstellungsverfahren ist Gegenstand des Anspruchs 12.
Weil die Schmalseiten der Flachrohre an den Längsrändern des Rohrbodens anliegen und weil die Vorsprünge in die Längsränder eingreifen, wobei die Vorsprünge zwischen den Flachrohren sitzen und die Schmalseiten einfassen, wurde auch die Widerstandsfähigkeit gegen Temperaturwechselbelastungen vergleichsweise weiter verbessert, denn der besonders gefährdete Bereich der Schmalseiten der Flachrohre wurde deutlich verstärkt, und zwar verstärkt, ohne dass zusätzliche, die Kosten und das Gewicht steigernde, Verstärkungsteile zum Einsatz kommen müssen, wie es in noch anderen Veröffentlichungen bereits mehrfach vorgeschlagen wurde. Einerseits liegen gemäß der Erfindung die Schmalseiten der Flachrohre nämlich an den Längsrändern an und sind damit verbunden und andererseits ist jedes Flachrohrende im Bereich der Schmalseiten von zwei Vorsprüngen eingefasst bzw. abgestützt, sodass die Verbesserung der Widerstandsfähigkeit nachvollziehbar ist.
Das gemäß der Lehre vorgesehene Teilmerkmal, wonach die Vorsprünge zwischen den Flachrohren sitzen, mag zwar aus dem Stand der Technik an sich bekannt gewesen sein, jedoch befinden sich beim bekannten Stand der Technik die Vorsprünge in korrespondierenden Öffnungen (Schlitzen) in den Rohrböden und stellen deshalb ein potentielles Risiko für Undichtigkeiten dar. Vorschlagsgemäß stützen sich hingegen die Vorsprünge am Grund der umgeformten Längsränder ab oder sie sind darin eingeklemmt. Dadurch wird die Vormontage des Wärmetauschers verbessert. Solche Öffnungen sind in den Rohrböden nicht vorgesehen, weshalb das erwähnte Risiko durch die Erfindung eliminiert wird.
Da gemäß der Erfindung - wie bereits erwähnt - die Schmalseiten der Flachrohre am Längsrand der Rohrböden innen anliegen, fällt der Überstand des Rohrbodens über den Block aus Flachrohren und Rippen äußerst minimal aus, weshalb das einleitend erwähnte Verhältnis der von den Flachrohren eingenommenen Querschnitte im Vergleich zum gesamten Querschnitt des Wärmetauschers bzw. zu dessen Rohrböden recht günstig ausgebildet ist.
Weitere Merkmale sind in den abhängigen Patentansprüchen 2 -11 enthalten, die als an dieser Stelle detailliert aufgeführt anzusehen sind. Darüber hinaus ergeben sich die Merkmale und deren weit reichenden Vorteile aus der nachfolgenden Beschreibung von Ausführungsbeispielen, die anhand der beiliegenden Zeichnungen vorgenommen wird.
Die Figuren zeigen Folgendes:
Fig. 1 zeigt eine perspektivische, teilweise auseinander gezogene Darstellung eines Teils eines erfindungsgemäßen Kühlflüssigkeitskühlers. Die Fig. 2 zeigt die Einzelheit F aus Fig. 1.
Fig. 3 zeigt das Teil gemäß Fig. 1 in zusammengebautem Zustand und die Fig. 4 zeigt die Einzelheit A aus Fig. 3. Die Fig. 5 zeigt die Einzelheit gemäß Fig. 2 aus einer anderen Perspektive.
Fig. 6 zeigt eine Darstellung ähnlich der Fig. 1 jedoch am Beispiel eines Ladeluftkühlers und die Fig. 7 zeigt die Einzelheit D aus Fig. 6.
Fig. 8 zeigt eine Darstellung ähnlich der Fig. 3 jedoch am Beispiel eines Ladeluftkühlers und die Fig. 9 zeigt die Einzelheit C aus Fig. 8.
Fig. 10 zeigt eine perspektivische Ansicht eines Teils eines Ladeluftkühlers und die
Fig. 11 zeigt die Einzelheit E aus Fig. 10.
Die Fig. 12 und 13 zeigen ein nicht erfindungsgemäßes Ausführungsbeispiel mit einem einteiligen Sammelkasten.

Die Fig. 14 - 17 zeigen ein nicht erfindungsgemäßes Ausführungsbeispiel mit Nuten in den Rändern des Sammelkastens, die zur Einbettung der Schmalseiten der Flachrohre dienen.

Die gezeigten Ausführungsbeispiele richten sich auf vollständig aus Metall, vorzugsweise aus geeigneten Aluminiumblechen, herstellbare Wärmetauscher, beispielsweise zur Verwendung in Kraftfahrzeugen. Die Aluminiumbleche weisen zweckmäßige Lotbeschichtungen auf. Nach der Herstellung und Montage der Einzelteile des Wärmetauschers und nach entsprechender Vorbehandlung werden diese dann in einem einzigen CAB - Lötprozess verbunden. (nicht gezeigt)
Der Wärmetauscher besteht aus Breit - und Schmalseiten aufweisenden Flachrohren **1** und aus Rippen **2,** die einen Block bilden und, im Ausführungsbeispiel, aus zwei Rohrböden **3** mit jeweils wenigstens zwei umgeformten Längsrändern **30** und mit zwei Sammelkästen **4.** In den Darstellungen wurde nur eine Seite des Wärmetauschers gezeigt. Am nicht gezeigten anderen Ende des Wärmetauschers befinden sich demnach ein weiterer Rohrboden **3** und ein Sammelkasten **4**, die identisch mit den gezeigten ausgebildet sein können. An den Rändern **40** des Sammelkastens **4** sind in Abständen angeordnete Vorsprünge **41** angeordnet. Die bis hierher beschriebene Ausbildung ist aus dem Stand der Technik bekannt.
Wie vielleicht aus den Darstellungen gemäß den Fig. 1 bzw. 2, hauptsächlich aus Fig. 4 sowie 5 und 6, am besten zu sehen ist, liegen die Schmalseiten der Flachrohre **1** an den im Wesentlichen vertikalen Längsrändern **30** des Rohrbodens **3** innen an. Dort wo die Schmalseiten anliegen, liegt nach dem Löten auch eine haltbare und dichte Verbindung vor, weil durch diese Maßnahme ein ausreichendes Lotangebot bereitgestellt wird. Damit jedoch die Anlage der Schmalseiten gewährleistet werden kann, müssen die Öffnungen **31** in den Rohrböden **3** bis unmittelbar an den Längsrand **30** heran ausgebildet sein, was aus den Fig. 6 und 7 am besten erkennbar ist, weil dort im Vordergrund eine der Öffnungen **31** zu sehen ist, in der sich noch kein Flachrohr **1** befindet. Außerdem hat man die umgeformten Längsränder **30** als unterhalb der Rohrbodenfläche **35** liegende Rinne **30** ausgebildet. Weiter wurde vorgesehen, dass die oben erwähnten Vorsprünge **41** an den Rändern **40** des Sammelkastens **4** in die Längsränder **30** eingreifen, wobei die Vorsprünge **41** zwischen den Flachrohren **1** sitzen. Wie außerdem erkennbar ist, stützen dabei jeweils zwei Vorsprünge **41** jeweils ein Flachrohr **1** an dessen Breitseiten, jedoch unmittelbar zu den Schmalseiten hin, ab. Es versteht sich, dass beim Löten nicht nur eine Verbindung der Schmalseiten am Längsrand, wie vorstehend bereits erläutert wurde, sondern auch eine feste und dichte Verbindung der Vorsprünge **41** im Längsrand **30** und der Vorsprünge **41** mit den Flachrohren **1** vorgenommen wird. Um Letzteres zu ermöglichen, ist vorgesehen, dass die Abmessungen der Abstände zwischen den Vorsprüngen **41** etwa den Außenmaßen zwischen den Breitseiten der Flachrohre **1** entsprechen. Die Formgebung der Vorsprünge **41** wird so vorgesehen, dass das Gleiten der Vorsprünge **41** in die Abstände zwischen den Flachrohren **1** einerseits erleichtert ist, andererseits aber auch zu perfekten Anlagen sowohl an den Flachrohren als auch im Längsrand 30 führt.
Die Vorgehensweise beim Zusammenbau des Wärmetauschers, soweit sie sich nicht bereits aus den vorstehenden Erläuterungen ergeben sollte, ist folgende:
Die Flachrohre **1** und die Rippen **2** werden zu einem Flachrohr - Rippen - Block zusammengelegt. Die Rohrböden **3** mit umgeformten Längsrändern **30** werden an die Enden der Flachrohre **1** gesetzt. Die Sammelkasten **4** werden mit ihren Rändern **40,** an denen in Abständen angeordnete Vorsprünge **41** ausgebildet sind, an die Ränder **30** der Rohrböden **3** gesetzt. Die Längsränder **30** der Rohrböden **3** werden im Zuge des so genannten "Aufziehens" der Rohrböden **3** auf die Flachrohrenden in Kontakt mit den Schmalseiten der Flachrohre **1** gebracht. Beim anschließenden Montieren der Sammelkästen **4** werden die Vorsprünge **41** in Kontakt mit den Längsrändern **30** und mit den Flachrohren **1** gebracht, wobei die Vorsprünge **41** in die Abstände zwischen den Flachrohren **1** gesteckt werden.
Konkret werden die die Vorsprünge **41** aufweisenden Längsränder **40** des Sammelkastens **4** innen an die Ränder **30** des Rohrbodens **3** angelegt, wobei die Vorsprünge **41** in die Zwischenräume zwischen benachbarten Flachrohren **1** gesteckt werden. Wie beispielsweise die Fig. 2 zeigt, wurden die Längsränder **30** mit einer geeigneten Abschrägung **33** oder dergleichen versehen, damit sich die Ränder des Sammelkasten **4** leichter in die Längsränder **30** des Rohrbodens **3** einfügen lassen.
Zur Durchführung dieser Herstellungsschritte in der Serienfertigung werden Hilfsvorrichtungen eingesetzt, die sich entweder im Prinzip nicht von den bisher üblichen Hilfsvorrichtungen unterscheiden oder die vom Fachmann nachempfunden werden können.

Wie beispielsweise die Fig. 1 und 6 weiterhin zeigen, wurde in diesen Ausführungsbeispielen vorgesehen, nicht nur die Längsränder **30** des Rohrbodens **3** umzuformen, sondern auch deren Querränder **32.** In nicht gezeigten anderen Ausführungen bleiben die Querränder **32** im Wesentlichen ohne Umformung, sodass die Rohrböden **3** aus endlosen Blechstreifen herstellbar sind, die auf die benötigte Länge zugeschnitten werden. Nicht gezeigte Seitenteile verschließen dann die stirnseitigen Öffnungen der Sammelkästen **4.**
Die Fig. 12 und 13 zeigen eine mögliche nicht erfindungsgemäße Ausführung eines Wärmetauschers, bei dem der Rohrboden **3** und der Sammelkasten **4** als ein Stück ausgebildet sind. Dieser Rohrboden/Sammelkasten besitzt eine Verbindungsnaht, beispielsweise eine Lötverbindungsnaht **45,** die sich auf der Mittellängsachse des Wärmetauschers befindet. Wie die Abbildungen weiter erkennen lassen, liegen die Schmalseiten der Flachrohre **1** innen an den Längsrändern **40** des Rohrbodens/Sammelkastens an. Die Flachrohre sind ferner von den Rändern der Öffnungen **31** des nach innen gebogenen Rohrbodens eingefasst. Auch diese Ausführung weist für zahlreiche Anwendungen eine ausreichende Widerstandsfähigkeit gegen Temperaturwechselbelastungen auf. Sie ist auch herstellungsfreundlich.
Im Unterschied zu den Fig. 12 und 13 wurden im nicht erfindungsgemäßen Ausführungsbeispiel gemäß den Fig. 14 - 17 wieder wenigstens zweiteilige Rohrböden / Sammelkästen eingesetzt. In den Längsrändern **40** des Sammelkastens **4** wurden Nuten **47** eingeprägt, die in Abständen angeordnet sind, die den Abständen der Flachrohre **1** entsprechen. Jede Nut **47** dient zur Einbettung einer Schmalseite der Flachrohre **1**. Da auch in den Nuten **47** eine Lotbeschichtung vorhanden ist, werden hier sehr feste Lötverbindungen erwartet, und es wird eine vergleichsweise höhere Widerstandsfähigkeit gegen Temperaturwechselbelastungen erwartet.

## Patentansprüche

1. Wärmetauscher, bestehend aus Breit - und Schmalseiten aufweisenden Flachrohren (1) und aus Rippen (2), die einen Block bilden und aus wenigstens einem Rohrboden (3) und einem Sammelkasten (4), beiden mit wenigstens zwei umgeformten, gegenüberliegenden Längsrändern (30, 40), wobei an Längsrändern (40) des Sammelkastens (4) in Abständen angeordnete Vorsprünge (41) angeordnet sind, die zwischen den Flachrohren (1) sitzen, **dadurch gekennzeichnet, dass** die Schmalseiten der Flachrohre (1) innen an den Längsrändern (30) des Rohrbodens (3) anliegen und verbunden sind, und dass die umgeformten Längsränder (30) des Rohrbodens rinnenartig ausgebildet sind, wobei der Grund der Rinne (30) unterhalb der in den Sammelkasten (4) weisenden Rohrbodenfläche (35) liegt, wobei die Vorsprünge (41) in die Rinne der Längsränder (30) des Rohrbodens eingreifen.

2. Wärmetauscher nach Anspruch 1, **dadurch gekennzeichnet, dass** sich die Vorsprünge (41) im Grund der umgeformten Längsränder (30) abstützen und darin eingeklemmt sind.

3. Wärmetauscher nach Anspruch 1 , **dadurch gekennzeichnet, dass** die Vorsprünge (41) sowohl mit den Längsrändern (30) als auch mit den Flachrohren (1) verbunden sind.

4. Wärmetauscher nach Anspruch 1, **dadurch gekennzeichnet, dass** die Abmessungen der Abstände zwischen den Vorsprüngen (41) etwa den Außenmaßen zwischen den Breitseiten der Flachrohre (1) entsprechen.

5. Wärmetauscher nach einem der vorstehenden Ansprüche, **dadurch gekennzeichnet, dass** der Rohrboden (3) Öffnungen (31) zur Aufnahme je eines Flachrohrendes (1) aufweist, wobei die Öffnungen (31) sich bis in die Rinne (30) hinein, unmittelbar bis an den Rand (30), erstrecken.

6. Wärmetauscher nach einem der vorstehenden Ansprüche, **dadurch gekennzeichnet, dass** die Rohrböden (3) neben den umgeformten Längsrändern (30) auch umgeformte Ränder (32) an deren Querseiten aufweisen.

7. Wärmetaucher nach einem der vorstehenden Ansprüche 1 - 5, **dadurch gekennzeichnet, dass** die Rohrböden (3) nur an den beiden Längsseiten umgeformte Ränder (30) aufweisen, sodass sie aus einem Blechstreifen mit beliebiger Länge herstellbar sind.

8. Wärmetauscher nach einem der vorstehenden Ansprüche, **dadurch gekennzeichnet, dass** der Sammelkasten (4) stirnseitige Öffnungen aufweist.

9. Wärmetauscher nach einem der vorstehenden Ansprüche, **dadurch gekennzeichnet, dass** der Wärmetauscher an sich bekannte Seitenteile aufweist, die sich über die Länge der Flachrohre (1) erstrecken und die stirnseitigen Öffnungen der Sammelkästen (4) verschließen.

10. Wärmetauscher nach einem der vorstehenden Ansprüche, **dadurch gekennzeichnet, dass** die Vorsprünge (41) so geformt sind, dass das Einführen derselben zwischen die Enden der Flachrohre (1) unterstützt wird.

11. Wärmetauscher nach einem der vorstehenden Ansprüche, **dadurch gekennzeichnet, dass** der Wärmetauscher vorzugsweise als luftgekühlter Ladeluftkühler oder als Kühlflüssigkeitskühler einsetzbar ist.

12. Verfahren zur Herstellung eines Wärmetauschers mit folgenden Schritten:
Flachrohre (1) und Rippen (2) werden zu einem Flachrohr-Rippen -Block zusammengelegt;
Rohrböden und Sammelkästen mit umgeformten Längsrändern (30, 40) werden an die Enden der Flachrohre (1) gesetzt; die Sammelkästen (4) werden mit ihren Rändern, an denen in Abständen angeordnete Vorsprünge (41) ausgebildet sind, an die Ränder der Rohrböden (3) gesetzt; die Vorsprünge werden in Kontakt mit den Längsrändern der Rohrböden und mit den Flachrohren gebracht, wobei die Vorsprünge (41) in die Abstände zwischen den Flachrohren (1) gesteckt werden,
**dadurch gekennzeichnet, dass** die Längsränder der Rohrböden in Kontakt mit den Schmalseiten der Flachrohre (1) gebracht werden, dass die umgeformten Längsränder der Rohrböden (4) mit einer Rinne (30) versehen werden, deren Grund unterhalb der in den Sammelkasten weisenden Rohrbodenfläche liegt, und dass die Vorsprünge (41) in den Grund der Rinne (30) gesteckt werden.

13. Herstellungsverfahren nach Anspruch 12, **dadurch gekennzeichnet, dass** die die Vorsprünge (41) aufweisenden Längsränder des Sammelkastens (4) von innen an die Ränder des Rohrbodens (3) angelegt werden, wobei die Vorsprünge (41) in die Zwischenräume zwischen benachbarten Flachrohren (1) gesteckt werden.

## Claims

1. Heat exchanger, consisting of flat tubes (1) having wide and narrow sides and of ribs (2), which form a block, and of at least one tube bottom (3) and of a header (4), both with at least two formed opposite longitudinal margins (30, 40), there being arranged along longitudinal margins (40) of the header (4) projections (41) which are arranged at intervals and are seated between the flat tubes (1), **characterized in that** the narrow sides of the flat tubes (1) bear against and are connected to the longitudinal margins (30) of the tube bottom (3) on the inside, and **in that** the formed longitudinal margins (30) of the tube bottom are of gutter-like design, the bottom of the gutter (30) lying below the tube bottom surface (35) pointing into the header (4), the projections (41) engaging into the gutter of the longitudinal margins (30) of the tube bottom.

2. Heat exchanger according to Claim 1, **characterized in that** the projections (41) are supported in the bottom of the formed longitudinal margins (30) and are clamped therein.

3. Heat exchanger according to Claim 1, **characterized in that** the projections (41) are connected both to the longitudinal margins (30) and to the flat tubes (1).

4. Heat exchanger according to Claim 1, **characterized in that** the dimensions of the intervals between the projections (41) correspond approximately to the outer dimensions between the wide sides of the flat tubes (1).

5. Heat exchanger according to one of the preceding claims, **characterized in that** the tube bottom (3) has orifices (31) in each case for receiving a flat-tube end (1), the orifices (31) extending into the gutter (30) directly up to the margin (30).

6. Heat exchanger according to one of the preceding claims, **characterized in that** the tube bottoms (3) also have, in addition to the formed longitudinal margins (30), formed margins (32) on their transverse sides.

7. Heat exchanger according to one of the preceding Claims 1-5, **characterized in that** the tube bottoms (3) have formed margins (30) only on the two longitudinal sides, so that they can be produced from one sheet metal strip of any length.

8. Heat exchanger according to one of the preceding claims, **characterized in that** the header (4) has end-face orifices.

9. Heat exchanger according to one of the preceding claims, **characterized in that** the heat exchanger has side parts, known per se, which extend over the length of the flat tubes (1) and close the end-face orifices of the headers (4).

10. Heat exchanger according to one of the preceding claims, **characterized in that** the projections (41) are formed such that the introduction of these between the ends of the flat tubes (1) is assisted.

11. Heat exchanger according to one of the preceding claims, **characterized in that** the heat exchanger can be used preferably as an air-cooled charge-air cooler or as a cooling-liquid cooler.

12. Method for producing a heat exchanger, having the following steps:
flat tubes (1) and ribs (2) are joined together to form a flat-tube/rib block;
tube bottoms and headers with formed longitudinal margins (30, 40) are placed onto the ends of the flat tubes (1); the headers (4) are placed with their margins, on which projections (41) arranged at intervals are formed, against the margins of the tube bottoms (3); the projections are brought into contact with the longitudinal margins of the tube bottoms and with the flat tubes, the projections (41) being inserted into the intervals between the flat tubes (1),
**characterized in that** the longitudinal margins of the tube bottoms are brought into contact with the narrow sides of the flat tubes (1), **in that** the formed longitudinal margins of the tube bottoms (3) are provided with a gutter (30), the bottom of which lies below the tube-bottom surface pointing into the header,
and **in that** the projections (41) are inserted into the bottom of the gutter (30).

13. Production method according to Claim 12, **characterized in that** the longitudinal margins of the header (4) which have the projections (41) are laid against the margins of the tube bottom (3) from inside, the projections (41) being inserted into the interspaces between adjacent flat tubes (1).

## Revendications

1. Échangeur de chaleur, constitué de tubes plats (1) comprenant des côtés larges et des côtés étroits et d'ailettes (2) qui forment un bloc, et constitué d'au moins une plaque tubulaire (3) et d'une boîte collectrice (4), les deux comportant au moins deux bords longitudinaux (30, 40) opposés façonnés, des saillies (41) étant disposées à intervalles sur des bords longitudinaux (40) de la boîte collectrice (4), lesquelles saillies sont placées entre les tubes plats (1), **caractérisé en ce que** les côtés étroits des tubes plats (1) s'appliquent à l'intérieur contre les bords longitudinaux (30) de la plaque tubulaire (3) et sont reliés à ces derniers, et **en ce que** les bords longitudinaux (30) façonnés de la plaque tubulaire sont réalisés sous forme de rigole, le fond de la rigole (30) se situant en dessous de la surface de la plaque tubulaire (35) tournée vers la boîte collectrice (4), les saillies (41) venant en prise dans la rigole des bords longitudinaux (30) de la plaque tubulaire.

2. Échangeur de chaleur selon la revendication 1, **caractérisé en ce que** les saillies (41) s'appuient dans le fond des bords longitudinaux (30) façonnés et y sont serrées.

3. Échangeur de chaleur selon la revendication 1, **caractérisé en ce que** les saillies (41) sont reliées non seulement aux bords longitudinaux (30) mais aussi aux tubes plats (1).

4. Échangeur de chaleur selon la revendication 1, **caractérisé en ce que** les dimensions des intervalles entre les saillies (41) correspondent approximativement aux dimensions extérieures entre les côtés larges des tubes plats (1).

5. Échangeur de chaleur selon l'une quelconque des revendications précédentes, **caractérisé en ce que** la plaque tubulaire (3) comprend des ouvertures (31) destinées à recevoir chacune une extrémité de tube plat (1), les ouvertures (31) s'étendant jusque dans la rigole (30), directement jusqu'au bord (30).

6. Échangeur de chaleur selon l'une quelconque des revendications précédentes, **caractérisé en ce que** les plaques tubulaires (3) comprennent, au niveau des leurs côtés transversaux, outre les bords longitudinaux (30) façonnés, également des bords (32) façonnés.

7. Échangeur de chaleur selon l'une quelconque des revendications précédentes 1 à 5, **caractérisé en ce que** les plaques tubulaires (3) ne comprennent des bords (30) façonnés qu'au niveau des deux côtés longitudinaux, de sorte qu'elles puissent être fabriquées à partir d'une bande de tôle de longueur quelconque.

8. Échangeur de chaleur selon l'une quelconque des revendications précédentes, **caractérisé en ce que** la boîte collectrice (4) comprend des ouvertures frontales.

9. Échangeur de chaleur selon l'une quelconque des revendications précédentes, **caractérisé en ce que** l'échangeur de chaleur comprend des parties latérales connues en soi qui s'étendent sur la longueur des tubes plats (1) et qui ferment les ouvertures frontales des boîtes collectrices (4).

10. Échangeur de chaleur selon l'une quelconque des revendications précédentes, **caractérisé en ce que** les saillies (41) sont formées de telle sorte que l'insertion de ces dernières entre les extrémités des tubes plats (1) soit facilitée.

11. Échangeur de chaleur selon l'une quelconque des revendications précédentes, **caractérisé en ce que** l'échangeur de chaleur peut être utilisé de préférence en tant que refroidisseur d'air de charge refroidi par air ou en tant que refroidisseur de liquide de refroidissement.

12. Procédé de fabrication d'un échangeur de chaleur, comprenant les étapes suivantes :
les tubes plats (1) et les ailettes (2) sont assemblés pour former un bloc de tubes plats et d'ailettes ;
les plaques tubulaires et boîtes collectrices dotées de bords longitudinaux (30, 40) façonnés sont placées aux extrémités des tubes plats (1) ;
les boîtes collectrices (4) sont placées, par l'intermédiaire de leurs bords, sur lesquels des saillies (41) sont réalisées à intervalles, contre les bords des plaques tubulaires (3) ; les saillies sont amenées en contact avec les bords longitudinaux des plaques tubulaires et avec les tubes plats, les saillies (41) étant enfoncées dans les intervalles entre les tubes plats (1),
**caractérisé en ce que** les bords longitudinaux des plaques tubulaires sont amenés en contact avec les côtés étroits des tubes plats (1), **en ce que** les bords longitudinaux façonnés des plaques tubulaires (3) sont pourvus d'une rigole (30) dont le fond se situe en dessous de la surface de la plaque tubulaire tournée vers la boîte collectrice, et **en ce que** les saillies (41) sont enfoncées dans le fond de la rigole (30).

13. Procédé de fabrication selon la revendication 12, **caractérisé en ce que** les bords longitudinaux de la boîte collectrice (4) qui comprennent les saillies (41) sont appliqués de l'intérieur contre les bords de la plaque tubulaire (3), les saillies (41) étant enfoncées dans les espaces intermédiaires entre des tubes plats (1) adjacents.
